# EUROPÄISCHE PATENTSCHRIFT

(11) **EP 2 598 724 B1**
(45) Veröffentlichungstag und Bekanntmachung des Hinweises auf die Patenterteilung: **04.06.2014**
(21) Anmeldenummer: 11740595.1
(22) Anmeldetag: 18.07.2011
(51) Int. Cl.: F01D 25/08, F01D 25/14, F01D 3/00

(54) **DAMPFTURBINE SOWIE VERFAHREN ZUM KÜHLEN EINER SOLCHEN**
STEAM TURBINE AND PROCESS FOR COOLING SUCH A STEAM TURBINE
TURBINE À VAPEUR ET PROCÉDÉ POUR REFROIDIR UNE TURBINE À VAPEUR

(30) Priorität: 30.07.2010 EP 10171447
(43) Veröffentlichungstag der Anmeldung: 05.06.2013
(73) Patentinhaber: Siemens Aktiengesellschaft, 80333 München (DE)
(72) Erfinder: FÖRSTER, Ingo, 45468 Mühlheim/Ruhr (DE)
(86) Internationale Anmeldenummer: PCT/EP2011/062251
(87) Internationale Veröffentlichungsnummer: WO 2012/013531

(56) Entgegenhaltungen:
- EP-A1- 1 674 669
- EP-A1- 1 785 586
- EP-A1- 1 788 191
- EP-A2- 2 067 933

## Beschreibung

Die Erfindung betrifft ein Dampfturbine gemäß dem Oberbegriff des Anspruchs 1.

Dampfturbinen werden mit Frischdampf, der eine Temperatur von mehreren hundert Grad aufweisen kann, als Arbeitsmedium betrieben. Dazu wird der Frischdampf in einen Strömungskanal, der zwischen Rotor und Stator ausgebildet ist eingeströmt, so dass dieser die in diesen Kanal hineinragenden Leitschaufeln des Stators und Laufschaufeln des Rotors umströmt. Dadurch expandiert der Frischdampf auf einen niedrigeren Druck und kühlt ab. Die dabei freigesetzte thermische Energie wird in Rotationsenergie des Rotors umgesetzt, die zum Antrieb eines mit dem Rotor gekoppelten Generators oder einer Arbeitsmaschine benutzt werden kann.

Hohe Leistungen der Dampfturbine bedingen entsprechend hohe Arbeitstemperaturen des Frischdampfes und damit eine erhöhte thermische Belastung einzelner Komponenten der Dampfturbine. Diese, thermisch besonders belasteten Komponenten müssen aber ausreichend gekühlt werden, um den sicheren Betrieb der Dampfturbine zu gewährleisten.

Aus der EP 2 067 933 ist dazu eine Vorrichtung bekannt, bei der der Dampfturbine neben dem Frischdampf zusätzlich Kühldampf von extern zugeführt wird. Über eine entsprechende Zuleitung zum Außengehäuse des Stators der Turbine, eine Außengehäusekühlbohrung, einen Strömungsraum zwischen Außenund Innengehäuse des Stators und eine Innengehäusekühlbohrung wird so Kühldampf in den besonders thermisch beanspruchten Bereich der Dampfturbine, hier den Schubausgleichskolben des Rotors so eingebracht, dass dieser gezielt gekühlt wird. Zusätzliche Dichtelemente trennen diesen Kühldampfraum von dem angrenzenden Frischdampfraum. Diese Dichtelemente müssen dabei einerseits möglichst dicht sein, um auch bei einer Änderung der Dampfzustände, so wie sie bei einem Lastwechsel auftreten, noch eine Rückwärtsströmung von Kühldampf in den Frischdampfraum zu verhindern. Anderseits müssen die Dichtelemente aber undicht genug sein, um im Falle einer Turbinenschnellabschaltung eine ausreichend schnelle Druckentlastung zu gewährleisten. Diese Dichtelemente müssen somit für beide, sich aber widersprechende Anforderungen ausgelegt werden.

Die EP 1 674 669 offenbart ein verfahren zur Kühlung einer Dampfturbine.

In der EP 1 785 586 wird ein Rohr einer Strömungsmaschine beschrieben.

Die EP 1 788191 zeigt eine Dampfturbine mit einer Hochdruck-Teilturbine und einer Mitteldruck-Teilturbine.

Zudem ist aus der EP 2 067 933 eine Ausführung bekannt, bei der zusätzliche eine externe Querleitung zwischen externer Frischdampf- und Kühldampfzuleitung der Dampfturbine vorgesehen ist. Diese Querleitung dient dazu, dass im Falle eines schlagartigen Druckabfalls in der Frischdampfzuleitung dem Frischdampf zusätzlich Kühldampf zugespeist werden kann, um so eine zu große Differenzdruckbelastung zwischen dem zu kühlenden Bereich und dem Einströmbereich des Strömungskanals zu vermeiden.

Aufgabe der Erfindung ist es, eine verbesserte Dampfturbine bereitzustellen.

Diese Aufgabe wird mit der Dampfturbine mit den Merkmalen des Anspruchs 1 gelöst.

Erfindungsgemäß ist dabei vorgesehen, dass durch eine zusätzliche Druckausgleichsquerverbindung zwischen Strömungskanal und Kühldampfzufuhr, ein Teil des Frischdampfes aus dem Strömungskanal somit direkt auch dem Kühldampf zugeführt werden kann. Damit kommt es zu einer thermodynamischen Kopplung und damit zu einem stetigen Druckausgleich zwischen dem Frischdampfraum und dem Kühldampfraum der Turbine über diese Querverbindung. An die zusätzlichen Dichtelemente, die den thermisch hoch beanspruchten Bereich, wie beispielsweise den in den Stator eingreifenden Schubausgleichskolben des Rotors, von dem Bereich mit Frischdampf abgrenzen, müssen somit nicht so hohe Anforderungen gestellt werden, da die Druckdifferenz zwischen beiden Räumen geringer ist.

Mündet ein Ende der Druckausgleichsquerverbindung radial außen im Strömungskanal, so kann für den Druckausgleich im laufenden Betrieb der Turbine das radiale Druckgleichgewicht stromabwärts einer Schaufel ausgenutzt werden. Physikalisch besteht nämlich bei der im Strömungskanal erzeugten drallbahafteten Strömung eine Druckdifferenz mit einem höheren statischen Druck an der radial äußeren Seite des Strömungskanals. Nach einer Leitschaufel wird somit das Statorinnengehäuse mit einem höheren Druck als der Rotor beaufschlagt. Dieser an der Druckausgleichsquerverbindung anliegende höhere Druck legt, über die Druckausgleichsquerverbindung direkt, auch einen höheren Druck im Kühldampfraum fest. Somit kommt es auch bei einer Laständerung im laufenden Betrieb nicht zu einer lokalen Umkehrung der Strömungsrichtung. Zudem besteht für den Fall einer Turbinenschnellabschaltung mit der Druckausgleichsquerverbindung, eine Raumverbindung zwischen Frischdampf und Kühldampf, durch welche ein Kühldampfüberschuss direkt entleert werden kann, so dass die Dichtelemente weniger beansprucht werden.

Bevorzugt ist die Druckausgleichsquerverbindung im Innengehäuse des Stators und hier insbesondere nahe am Einströmbereich des Strömungskanals angeordnet, so dass der lokal höchste Druck des Strömungskanals abgegriffen werden kann. Mündet die Druckausgleichsquerverbindung zudem nahe des thermisch hoch beanspruchten Bereichs in die Kühldampfzuführung, können kurze Durchführungswege der Druckausgleichsquerverbindung erreicht werden.

Die Erfindung soll nun anhand einer Figur beispielhaft erläutert werden. Dargestellt ist der Schnitt durch eine Dampfturbine 1, mit einem Stator 2, mit Innengehäuse 21,mit Außengehäuse 22 und einem Rotor 3. Zwischen dem Stator 2 und dem Rotor 3 ist ein Strömungskanal 4 ausgebildet, in dem in axialer Richtung abwechselnd Laufschaufelreihen 33 des Rotors 3 und Leitschaufelreihen 23 des Stators 2 angeordnet sind. Über eine Frischdampfzuführung 5 wird Frischdampf einem Einströmbereich 41 des Strömungskanals 4 zugeführt. Der so eingeströmte Frischdampf umströmt dann stromab im Strömungskanal 4 die Läufer- 33 und Leitschaufelreihen 23, expandiert und kühlt ab. Die dadurch freigesetzte thermische Energie bewirkt, dass sich der Rotor 3 dreht. Durch den sich nun im feststehenden Stator 2 drehenden Rotor 3 können lokal thermisch hoch belastete Bereiche 34 entstehen, die gekühlt werden müssen. So ein Bereich ist beispielsweise der am Rotor ausgebildete Schaubausgleichskolben 35, der sich durch den drehenden Rotor 3 in einer entsprechenden Ausnehmung des Stators 2 bewegt.

Zur Kühlung solcher thermisch hoch beanspruchten Bereiche 34 ist deshalb eine zusätzliche Kühldampfzuführung 6 vorgesehen. Die Kühldampfzuführung 6 umfasst im vorliegenden Ausführungsbeispiel eine externe Zuleitung 61 von außen zum Außengehäuse 22, eine Außengehäusekühlbohrung 62, einen Strömungsraum 63 zwischen Außengehäuse 22 und Innengehäuse 21 und zumindest eine Innengehäusekühlbohrung 64. Die Innenkühlbohrung 64 ist im Innengehäuse 21 angeordnet und stellt eine strömungstechnische Verbindung zwischen dem Strömungsraum 63 und einem Spaltraum dar, der zwischen dem Schubausgleichskolben 35 und dem Innengehäuse 21 angeordnet ist. Sowohl die Kühldampfzuführung als auch die Frischdampfzuführung können, so wie in der Figur angedeutet, zusätzliche Ventile zum Steuern der jeweiligen Dampfmenge aufweisen. Zudem sind zur Trennung der beiden Dampfräume in der Turbine 1 an den Stellen, an denen der Frischdampfraum und Kühldampfraum besonders dicht beieinander liegen, zusätzliche (aber hier nicht näher dargestellte) Dichtelemente vorgesehen. Aufgrund des Druckunterschieds zwischen Kühl- und Frischdampf sind an diese Dichtelemente aber besonders hohe Anforderungen zu stellen. Andererseits müssen die Dichtelemente aber auch so ausgelegt sein, dass sie im Fall einer Schnellabschaltung "durchlässig" sind um einen Kühldampfüberschuss schnell abzubauen.

Um die Anforderungen an solche Dichtelemente so gering wie möglich zu halten ist daher erfindungsgemäß eine Druckausgleichsquerverbindung 7 zwischen dem Strömungskanal 4 und der Kühldampfzuführung 6 vorgesehen. In dem in der Figur gezeigten Ausführungsbeispiel ist diese Querverbindung 7, nahe dem Einströmbereich 41, des Frischdampfes in den Strömungskanal 4 und der thermisch hoch belasteten Zone 34 vorgesehen. Die Druckausgleichsquerverbindung 7, die beispielsweise als Bohrung im Innengehäuse 21 des Stators 2 ausgebildet ist ermöglicht so, dass ein Teil des Frischdampfes aus dem Strömungskanal 4 direkt dem Kühldampf zugeführt wird. So entsteht durch diese Querverbindung ein Druckausgleich zwischen Frischdampfraum und Kühldampfraum. Gleichzeitig kann die Querverbindung im Falle einer Schnellabschaltung als "Bypass" genutzt werden und so überschüssiges Kühlmittel aus dem Kühldampfraum in den Frischdampfraum abzuführen. Insgesamt können so geringere Anforderungen an die Dichtelemente gestellt werden, was eine erhebliche Reduzierung der Materialkosten zur Folge hat.

Die vorliegende Erfindung ist nicht beschränkt auf die zuvor beschriebenen Ausführungen. Vielmehr sind auch Kombinationen, Abwandlungen bzw. Ergänzungen einzelner Merkmale denkbar, die zu weiteren möglichen Ausführungsformen der erfinderischen Idee führen können. So könnte die Druckausgleichsquerverbindung auch direkt in den von Kühldampf beströmten thermisch hoch beanspruchten Bereich führen. Der Teil des Frischdampfes aus dem Strömungskanal würde dann erst in diesem Bereich dem Kühldampf zugeführt. Die Druckausgleichsquerverbindung kann, wie in der Figur angedeutet, aus einem radial und einen axial ausgerichteten Bereich bestehen, sie könnte aber auch als eine gerade Bohrung schräg durch das Innengehäuse vom Strömungskanal zur Innengehäusekühlbohrung führen.

## Patentansprüche

1. Dampfturbine (1) mit einem Stator (2), welcher ein Innen-(21) und ein Außengehäuse (22) umfasst, einem Rotor (3), einem zwischen Stator (2) und Rotor (3) ausgebildeten Strömungskanal(4), in dem abwechselnd Laufschaufelreihen (33) des Rotors (3) und Leitschaufelreihen (23) des Stators (2) angeordnet sind, einer Frischdampfzuführung (5) zum Zuführen von Frischdampf in einen Einstrombereich (41) des Strömungskanals (4), so dass der Frischdampf die Läufer- (33) und Leitschaufeln (21) im Strömungskanal (4) umströmen kann und einer Kühldampfzuführung (6) zum Zuführen von Kühldampf in einen thermisch hoch beanspruchten Bereich (34) des Rotors (3) mit einer Druckausgleichsquerverbindung (7) zwischen dem Strötriungskanal (4) und der Kühldampfzuführung (6),
wobei die Kühldampfzuführung (6) eine Zuleitung (61) zum Außengehäuse (22), eine Außengehäusekühlbohrung (62), einen Strömungsraum (63) zwischen Außen- und Innengehäuse und zumindest eine Innengehäusekühlbohrung (64) umfasst,
wobei die Druckausgleichsquerverbindung (7) im Bereich des Einströmbereichs (41) des Strömungskanals (4) und des thermisch beanspruchten Bereichs (34) im Innengehäuse (21) ausgebildet ist,
wobei die Innenkühlbohrung (64) im Innengehäuse (21) angeordnet ist und eine strömungstechnische Verbindung zwischen dem Strömungsraum (63) und einem Spaltraum, der zwischen dem Rotor (3) und dem Innengehäuse (21) angeordnet ist, verstellt **dadurch gekennzeichnet, dass** die Druckausgleichsquerverbindung (7) eine Bohrung im Innengehause (21) ist, die vom Strömungskanal (4) zu der Innengehäusekühlbohrung (64) reicht.

2. Dampfturbine nach Anspruch 1,
**dadurch gekennzeichnet, dass** Druckausgleichsquerverbindung (7) radial außen am Strömungskanal (4) ansetzt.

3. Dampfturbine nach Anspruch 1 oder 2,
**dadurch gekennzeichnet, dass** der thermisch beanspruchte Bereich (34) ein Schubausgleichskolben (35) des Rotors (3) ist.

## Claims

1. Steam turbine (1) having a stator (2), comprising an inner housing (21) and an outer housing (22), a rotor (3), a flow duct (4) formed between the stator (2) and the rotor (3) and in which rotor blade rows (33) of the rotor (3) and guide vane rows (23) of the stator (2) are arranged in alternation, a fresh steam feed (5) for feeding fresh steam into an inflow region (41) of the flow duct (4), such that the fresh steam can flow around the rotor blades (33) and guide vanes (23) in the flow duct (4), and a cooling steam feed (6) for feeding cooling steam into a region (34) of the rotor (3) under high thermal load, having a pressure equalizing transverse connection (7) between the flow duct (4) and the cooling steam feed (6),
wherein the cooling steam feed (6) comprises an inflow line (61) to the outer housing (22), an outer housing cooling bore (62), a flow space (63) between the outer and inner housing and at least one inner housing cooling bore (64),
wherein the pressure equalizing transverse connection (7) is formed in the inner housing (21) in the region of the inflow region (41) of the flow duct (4) and of the thermally loaded region (34),
wherein the inner housing cooling bore (64) is arranged in the inner housing (21) and establishes a fluidic connection between the flow space (63) and a gap space which is arranged between the rotor (3) and the inner housing (21), **characterized in that**
the pressure equalizing transverse connection (7) is a bore in the inner housing (21) which extends from the flow duct (4) to the inner housing cooling bore (64).

2. Steam turbine according to Claim 1,
**characterized in that**
the pressure equalizing transverse connection (7) attaches radially on the outside of the flow duct (4).

3. Steam turbine according to Claim 1 or 2,
**characterized in that**
the thermally loaded region (34) is a thrust equalizing piston (35) of the rotor (3).

## Revendications

1. Turbine ( 1 ) à vapeur ayant un stator ( 2 ), lequel comprend une carcasse ( 21 ) intérieure et une carcasse ( 22 ) extérieure, un rotor ( 3 ), un canal ( 4 ) d'écoulement, qui est formé entre le stator ( 2 ) et le rotor ( 3 ), et dans lequel sont montées en alternance des rangées ( 33 ) d'aubes mobiles du rotor ( 3 ) et des rangées ( 23 ) d'aubes directrices du stator ( 2 ), un conduit ( 5 ) d'apport de vapeur fraîche pour apporter de la vapeur fraîche à une zone ( 41 ) d'afflux du canal ( 4 ) d'écoulement de manière à ce que la vapeur fraîche puisse passer sur les aubes ( 33 ) du rotor et les aubes ( 21 ) directrices dans le canal ( 4 ) d'écoulement et un conduit ( 6 ) d'apport de vapeur de refroidissement pour apporter de la vapeur de refroidissement à une zone ( 34 ) du rotor ( 3 ) très sollicitée thermiquement, en ayant une communication ( 16 ) transversale d'égalisation de la pression entre le canal ( 4 ) d'écoulement et le conduit ( 6 ) d'apport de vapeur de refroidissement,
dans laquelle le conduit ( 6 ) d'apport de vapeur de refroidissement a un conduit ( 61 ) d'entrée menant à la carcasse ( 22 ) extérieure, un trou ( 62 ) de refroidissement dans la carcasse extérieure, un espace ( 63 ) d'écoulement entre la carcasse extérieure et la carcasse intérieure et au moins un trou ( 64 ) de refroidissement dans la carcasse intérieure,
dans laquelle la communication ( 7 ) transversale d'égalisation de la pression est formée dans la carcasse ( 21 ) intérieure dans la partie de la zone ( 41 ) d'afflux du canal ( 4 ) d'écoulement et de la zone ( 34 ) sollicitée thermiquement,
dans laquelle le trou ( 64 ) de refroidissement intérieur est disposé dans la carcasse ( 21 ) intérieure et une communication fluidique est ménagée entre l'espace ( 63 ) d'écoulement et un espace en forme de fente qui est disposé entre le rotor ( 3 ) et la carcasse ( 21 ) intérieure, **caractérisée en ce que** la communication ( 7 ) transversale d'égalisation de la pression est un trou dans la carcasse ( 21 ) intérieure, trou qui va du canal ( 4 ) d'écoulement au trou ( 64 ) de refroidissement de la carcasse intérieure.

2. Turbine à vapeur suivant la revendication 1,
**caractérisée en ce que** la communication ( 7 ) transversale d'égalisation de la pression est mise radialement à l'extérieure sur le canal ( 4 ) d'écoulement.

3. Turbine à vapeur suivant les revendications 1 ou 2,
**caractérisée en ce que** la zone ( 34 ) sollicitée thermiquement est un piston ( 35 ) du rotor ( 3 ) de compensation de la poussée.
